# EUROPÄISCHE PATENTSCHRIFT

(11) **EP 1 378 599 B1**
(45) Veröffentlichungstag und Bekanntmachung des Hinweises auf die Patenterteilung: **22.03.2006**
(21) Anmeldenummer: 03015003.1
(22) Anmeldetag: 02.07.2003
(51) Int. Cl.: D06F 57/04

(54) **Wäschespinne**
Umbrella-type clothes dryer
Séchoir à linge du type parapluie

(30) Priorität: 05.07.2002 DE 10230571
(43) Veröffentlichungstag der Anmeldung: 07.01.2004
(73) Patentinhaber: LEIFHEIT Aktiengesellschaft, D-56377 Nassau (DE)
(72) Erfinder: Daubach, Harald, 56379 Weinähr (DE); Ohm, Heinz, Josef, 65550 Limburg (DE); Pätzold, Dieter, 56377 Nassau (DE); Tiwi, Peter, 56379 Winden (DE)

(56) Entgegenhaltungen:
- EP-A- 1 314 810
- GB-A- 902 649
- GB-A- 2 271 052
- US-A- 4 735 322
- US-A- 5 492 232

## Beschreibung

Die Erfindung betrifft eine Wäschespinne mit einem vertikalen Träger und mit an dem Träger um jeweils eine Schwenkachse schwenkbar angeordneten Traaannen für Wäscheleinen, wobei die Tragarme zwischen einer ersten, trägemahen Position und einer zweiten, trägerfemen Position verschwenkbar und derart miteinander gekoppelt sind, dass beim Verschwenken eines der Tragarme die weiteren Tragarme in gleicher Weise mitgeschwenkt werden, und wobei zumindest ein Tragarm ein Mittel zu seiner zwangsweisen Auslenkung aus der ersten Position hinaus beim Aufbringen einer von dem Träger weggerichteten Kraft auf einen der anderen Tragarme aufweist.

Wäschespinnen im allgemeinen weisen, um große Wäschemengen aufnehmen zu können, im Betriebszustand eine nicht unerhebliche Größe auf. Es ist daher bereits vorgesehen worden, dass sie durch Zusammenklappen platzsparend aufbewahrt werden können. Somit ist vor jedem Benutzen der Wäschespinne ein Auseinanderklappen ihrer Tragarme erforderlich. Dabei erfordert das Aufspannen der Wäschespinne in der Anfangsphase einen verhältnismäßig hohen Kraftaufwand bis die Tragarme im Verhältnis zum vertikalen Träger eine bestimmte Winkellage überschritten haben. Man hat bereits versucht, durch Verwendung einer flaschenzugartig geführten Aufzugsleine diesen Mißstand zu verbessern. Aber auch eine derartige Einrichtung kann das Aufspannen der Wäschespinne erst dann erleichtem, wenn die Tragarme um einen nennenswerten Winkelbetrag aus ihrer senkrechten Ruhelage heraus verschwenkt sind, was von Hand erfolgen muss.

Aus GB 902 649 A ist eine schirmartig zu betätigende Wäscheaufhängvorrichtung bekannt. Die Vorrichtung weist einen Tragpfosten auf, an dem eine Büchse verschiebbar gelagert ist. Diese weist Ansätze auf, an welchen das Seil tragende Haltearme angelenkt sind. Ein Haltearm ist mit einem Griff versehen, so dass durch Zug am Griff der Wäscheschirm geöffnet und das Seil gespannt werden kann.

Aus GB 2 271 052 A ist eine Wäschespinne bekannt, die an einem rosettenförmigen Gleitgelenk schwenkbar gelagerte Arme aufweist. Die Wäschespinne weist zusätzlich eine regenschirmartige Abdeckung für die Wäsche auf.

Um das Herausschwenken der Tragarme zu erleichtern, wurde bereits vorgeschlagen, an dem vertikalen Träger einer Wäschespinne längs verschiebbar einen Spreizkörper anzubringen, der mit an Spreizarmen angebrachten Stützelementen zusammenwirkt und bei einer Längsverschiebung die Spreizarme und mit diesen die Tragarme für die Wäscheleinen aus ihrer eingeklappten Ruhelage herausschwenkt. Eine solche Vorrichtung kann zwar das Aufspannen der Wäschespinne erleichtern, bedeutet aber einen großen konstruktiven Aufwand.

Der Erfindung liegt daher die Aufgabe zugrunde, eine Wäschespinne der eingangs genannten Art zu schaffen, die ein einfaches Aufspannen bei hoher Funktionssicherheit gewährleistet und einfach herstellbar ist.

Die Aufgabe wird durch eine Wäschespinne gem. Anspruch 1 gelöst.

Durch das einfache Aufbringen der Kraft zum Aufspannen der Wäschespinne unmittelbar auf einen Tragarm sind keine aufwendigen Übertragungselemente für diese Kraft erforderlich. Lediglich ist an mindestens einem der weiteren Tragarme ein Mittel zu dessen zwangsweiser Auslenkung vorgesehen. Durch die Koppelung der Tragarme untereinander werden beim Aufspannen der Wäschespinne unmittelbar nach dem zwangsweisen Auslenken des ersten Tragarms auch die weiteren Tragarme aus ihrer Ruhelage hinaus verschwenkt. Eine erfindungsgemäße Wäschespinne weist besonders wenige Bauteile auf und ist nicht nur einfach und kostengünstig In der Herstellung, sondem auch außerordentlich betriebssicher und verschleißunanfälllg. Zwar können auch mehrere Tragarme oder sogar jeder Tragarm mit einem Mittel zur zwangsweisen Auslenkung aus der ersten Position, d.h. aus der Ruhelage, hinaus versehen sein, jedoch haben Versuche gezeigt, dass es völlig hinreichend ist, nur an einem der Tragarme ein solches Mittel vorzusehen.

Gemäß einer vorteilhaften Weiterbildung der Erfindung ist der das Mittel zu seiner zwangsweisen Auslenkung aufweisende Tragarm einem zum Aufbringen der von dem Träger weggerichteten Kraft vorgesehenen Tragarm bezogen auf den Träger gegenüberliegend angeordnet, wodurch sich ein sehr geringer Kraftaufwand zum Aufspannen der Wäschespinne ergibt.

Eine ausnehmend hohe Stabilität der Wäschespinne erreicht man vorteilhaft, wenn die Tragarme jeweils mit einem einerseits um eine am Träger angeordnete Halteachse und andererseits um eine am Tragarm angeordnete Anlenkachse schwenkbaren Spreizarm am Träger abgestützt sind. Gemäß einer vorteilhaften Weiterbildung der Erfindung wird dabei eine einfach Bedienbarkeit der Wäschespinne bei gleichzeitig hoher Stabilität dadurch erreicht, dass die Halteachsen der Spreizarme fest am Träger angeordnet sind.

Zur Sicherstellung eines einfachen und betriebssicheren Aufspannens der Wäschespinne sind die Schwenkachsen der Tragarme vorteilhaft an einer gegenüber dem Träger verschiebbaren Hülse angeordnet. Eine derartige Ausbildung ermöglicht zudem eine Höhenverstellung der Wäschespinne. Das bedeutet, dass die Tragarme für die Wäscheleinen im aufgespannten Zustand der Wäschespinne in unterschiedlichen Höhen fixierbar sind, so dass ein leichtes Behängen der Wäscheleinen mit Wäschestücken unabhängig von der Körpergröße der diese Tätigkeit ausführenden Person ermöglicht wird.

Die Wäschespinne kann eine große Anzahl von Tragarmen aufweisen. Jedoch ergibt sich vorteilhaft eine große behängbare Wäscheleinenlänge bei gleichzeitig hoher Stabilität und geringem Gewicht der Wäschespinne, wenn - wie Versuche gezeigt haben - vier Tragarme vorgesehen sind.

Gemäß einer vorteilhaften Weiterbildung der Erfindung weist ein Tragarm einen Handgriff auf, wobei dieser Tragarm zum Aufbringen der von dem Träger weggerichteten Kraft vorgesehen ist. Dadurch wird die Krafteinleitung in den Tragarm verbessert, ohne dass aufwendige zusätzliche Bedienvorrichtungen erforderlich werden. Es ist vorstellbar, den Handgriff am Tragarm verstellbar auszuführen, so dass eine benutzerindividuelle Einstellung vorgenommen werden kann.

Für das Mittel zur zwangsweisen Auslenkung des Tragarms sind verschiedenste Ausbildungsformen vorstellbar. Vorteilhaft nahezu keinen Betriebsverschleiß an der Wäschespinne kann man erreichen, wenn gemäß der Erfindung das Mittel zur zwangsweisen Auslenkung des Tragarms einen einerseits um eine Kippachse an dem Tragarm schwenkbaren und andererseits an dem Träger abstützbaren Kipphebel aufweist. Eine derartige Ausführung bedeutet zudem eine besonders einfache Herstellbarkeit der Wäschespinne. Besonders leicht und mit nur geringem Kraftaufwand zu öffnen ist die Wäschespinne dabei, wenn der Kipphebel die Anlenkachse des korrespondierenden Spreizarmes trägt, wobei die Anlenkachse des Spreizarmes zwischen der Kippachse des Kipphebels und einem an dem Träger abstützbaren Ende des Kipphebels angeordnet ist.

Ein anderes vorteilhaftes, sehr präzises Mittel, das jedoch Kein Auführungsbeispiel der Erfindung ist, zur zwangsweisen Auslenkung des Tragarms weist eine gegenüber dem Träger verschiebbare Zahnhülse und ein in die Zahnhülse eingreifendes, an dem Tragarm angeordnetes Zahnrad oder Zahnradsegment auf. Vorteilhaft kann dabei eine sehr kompakte, platzsparende Bauform erreicht werden, wenn die Zahnhülse verschiebbar in der gegenüber dem Träger verschiebbaren Hülse, an der die Schwenkachsen der Tragarme angeordnet sind, angeordnet ist. Dabei kann die Bauteilanzahl weiter verringert werden, wenn vorteilhaft die Zahnhülse von einem an einem zum Aufbringen der von dem Träger weggerichteten Kraft vorgesehenen Tragarm angeordneten Zahnrad oder Zahnradsegment antreibbar ist.

Gemäß einer anderen vorteilhaften Weiterbildung, die Kein Ausführungsbeispiel der Erfindung ist, weist das Mittel zur zwangsweisen Auslenkung des Tragarms einen einerseits schwenkbar an einer gegenüber dem Träger verschiebbaren Lenkerhülse und andererseits schwenkbar an dem Tragarm angeordneten Lenker auf. Auf diese Weise wird eine besonders verschleißarme, verklemmsichere Bauform realisiert. Die Wäschespinne ist dabei vorteilhaft besonders einfach aufgebaut und betriebssicher, wenn gemäß einer vorteilhaften Weiterbildung, die Kein Ausführungsbeispiel der Erfindung ist, die Lenkerhülse von einem mit einem zum Aufbringen der von dem Träger weggerichteten Kraft vorgesehenen Tragarm verbundenen Lenker antreibbar ist.

Die Erfindung wird im folgenden anhand von in den Zeichnungen 1A, 1B, 2, 3 und 4 dargestellten Ausführungsbeispielen näher erläutert. Es zeigen
- Fig. 1A: eine Seitenansicht einer in etwa halb geöffneten Wäschespinne mit einem Kipphebel,
- Fig. 1B: die Wäschespinne aus Fig. 1A in vollständig geöffnetem Zustand,
- Fig. 2: ein Detail einer Wäschespinne nach Fig. 1A, 1B mit einem Tragarm in einer eingeklappten, trägemahen Position,
- Fig. 3: einen vergrößerten Ausschnitt einer Wäschespinne nach Fig. 1A, 1B mit einem Tragarm In einer ausgelenkten Position,
- Fig. 4: ein Detail einer Wäschespinne nach Fig. 1A, 1B mit einem Tragarm In vollständig ausgeschwenkter Position,
- Fig. 5: einen Ausschnitt einer Wäschespinne, die Kein Ausführungsbeispiel der Erfindung ist, mit einem Zahnradsegment und einer Zahnhülse und
- Fig. 6: einen Ausschnitt einer Wäschespinne, die Kein Ausführungsbeispiel der Erfindung ist, mit einem Lenker und einer Lenkerhülse.

Fig. 1A zeigt - wie auch alle weiteren Fig. in schematisierter Darstellung - eine Wäschespinne mit einem vertikalen Träger 1, an dem Tragarme 2 für hier nicht weiter dargestellte Wäscheleinen angeordnet sind. Die Wäschespinne weist vier symmetrisch zur Mittelachse 4 des vertikalen Trägers 1 angeordnete Tragarme 2 auf, von denen hier der Übersichtlichkeit halber nur der rechte und der linke Tragarm 2 gezeigt sind, wohingegen In dieser Darstellung der vordere und der hintere Tragarm weggelassen sind. Die Tragarme 2 befinden sich In einer von dem vertikalen Träger 1 abgeklappten, ausgelenkten Position. Die Tragarme 2 sind um Schwenkachsen 6 schwenkbar an einer gegenüber dem Träger 1 verschiebbaren Hülse 8 angeordnet. Femer sind die Tragarme 2 aus Stabilitätsgründen mit jeweils einem Spreizarm 10 am Träger 1 abgestützt. Der jeweilige Spreizarm 10 ist einerseits um eine am Träger 1 angeordnete Halterachse 12 und andererseits um eine am Tragarm 2 angeordnete Anlenkachse 14 schwenkbar. Dabei ist die Anlenkachse 14 am linken Tragarm 2 nicht unmittelbar am Tragarm 2 angeordnet, sondem an einem Kipphebel 16, der um eine Kippachse 18 an dem Tragarm 2 schwenkbar ist.

Die Wäschespinne aus Fig. 1A ist in Fig. 1B in vollständig geöffnetem Zustand dargestellt. Dabei befinden sich die Tragarme 2 gegenüber dem vertikalen Träger 1 in vollständig ausgeschwenkter Position, die - hier nicht dargestellten - Wäscheleinen verlaufen gespannt und mit vertikalem Abstand zueinander in horizontaler Richtung zwischen den Tragarmen 2. Gleiche oder sich entsprechende Bauteile sind in Fig. 1A, 1B und in allen weiteren Fig. mit gleichen Bezugszeichen versehen. Es ist zu erkennen, dass der Kipphebel 16 im geöffneten Zustand der Wäschespinne an dem korrespondierenden Spreizarm 10 anliegt.

Fig. 2 zeigt den linken Tragarm 2 der Wäschespinne aus Fig. 1A, 1B in einer ersten, trägemahen Position, angeklappt an den vertikalen Träger 1. Es ist zu erkennen, dass der Tragarm 2 eine Kipphebelaufnahme 20 mit einer Kippachse 18 des Kipphebels 16 aufweist. In der hier gezeigten zusammengeklappten Position liegt der Kipphebel 16 einerseits mit einer Nase 22 an dem vertikalen Träger 1 und andererseits der Länge nach an einem Spreizarm 10 an, wobei der Spreizarm 10 Ober eine Anlenkachse 14 mit dem Kipphebel 16 verbunden ist.

Bezug nehmend auf Fig. 1A, 1B und 2 geschieht das Aufklappen der Wäschespinne wie folgt: Ein an einem Tragarm 2 mit einem Kipphebel 16 bezogen auf einen vertikalen Träger 1 gegenüberliegend angeordneter Tragarm wird, z.B. mittels eines Handgriffes, von dem Träger 1 weggezogen und damit die Wäschespinne aufgezogen. Dadurch wird die Hülse 8, an der sämtliche Tragarme befestigt sind, den Träger 1 hinaufgezogen, wodurch der Kipphebel 16 mittels des mit ihm verbundenen Tragarms 2 und einer an dem Träger 1 anliegenden Nase 22 des Kipphebels 16 den Tragarm 2 nach außen drückt. In einer ersten Zwischenposition, die in Fig. 1A durch einen (in Fig. 3 vergrößert dargestellten) Ausschnitt 111 hervorgehoben ist, liegt der Kipphebel 16 in etwa waagerecht zwischen Tragarm 2 und vertikalem Träger 1. Der Spreizarm 10 befindet sich in einer halb aufgestellten Zwischenposition.

Beim weiteren Aufziehen der Wäschespinne gelangen die Tragarme 2 in die in Fig. 1B dargestellte Betriebsposition. Dabei ist der Kipphebel 16 (wie in seiner in Fig. 2 gezeigten Ausgangsposition) wiederum an den Spreizarm 10 angelegt (vgl. Ausschnitt IV in Fig. 1B, vergrößert dargestellt in Fig. 4).

Wichtig bei der in Fig. 1A, 1B bis 4 sowie bei den weiteren, in Fig. 5 und 6 dargestellten und im folgenden beschriebenen Wäschespinnen ist, dass sich die Wäschespinne jeweils durch einfaches Ziehen eines Tragarms 2 von einem vertikalen Träger 1 weg aufspannen lässt.

Ein Ausschnitt einer anderen Ausführungsform einer Wäschespinne, die Kein Ausführungsbeispiel der Erfindung ist, ist in Fig. 5 dargestellt. Auch bei dieser Wäschespinne ist ein vertikaler Träger 1 mit vier Tragarmen 2 versehen, von denen hier der Übersichtlichkeit halber nur zwei gezeigt sind. Die Tragarme 2 sind schwenkbar an einer gegenüber dem Träger 1 verschiebbaren Hülse 30 mittels Schwenkachsen 32 gelagert. An ihrem unteren Ende weisen die Tragarme 2 jeweils ein Zahnradsegment 34 auf, das zentrisch zur Schwenkachse 32 des jeweiligen Tragarms 2 angeordnet ist und in eine Zahnhülse 36 eingreift, die gegenüber dem Träger 1 verschiebbar ist. Entsprechend einer Wäschespinne nach Fig. 1A, 1B bis 4 weist auch die Wäschespinne nach Fig. 5 an ihren Tragarmen 2 Spreizarme auf, die mit dem Träger 1 in entsprechender Weise verbunden und hier nicht dargestellt sind. Ein Ziehen an einem Handgriff 38, der an einem der Tragarme 2 angeordnet ist, bewirkt nicht nur eine Auslenkung dieses Tragarms von dem vertikalen Träger 1 weg, sondern (übertragen durch das Zahnradsegment 34 und die Zahnhülse 36) auch eine zwangsweise Auslenkung des dem mit dem Handgriff 38 versehenen Tragarmes 2 bezogen auf den vertikalen Träger 1 gegenüberüegenden Tragarms 2.

In Fig. 6 ist ein Ausschnitt einer weiteren Wäschespinne, die Kein Ausführungsbeispiel der Erfindung ist, mit einem vertikalen Träger 1 gezeigt, die Tragarme 2 aufweist, welche um jeweils eine Schwenkachse 6 schwenkbar mit dem Träger 1 verbunden sind. Die Schwenkachsen 6 sind an einer Hülse 8 angeordnet, die gegenüber dem Träger 1 verschiebbar ist. Außerdem ist eine Lenkerhülse 22 vorgesehen, die ebenfalls gegenüber dem Träger 1 verschiebbar ist und über jeweils einen Lenker 24 mit den Tragarmen 2 verbunden ist. Der Jeweilige Lenker 24 ist an der Lenkerhülse 22 schwenkbar um eine Schwenkachse 26 und an den Trägem 2 schwenkbar um eine Schwenkachse 28 beweglich angebracht. Auch die Tragarme 2 der Wäschespinne nach Fig. 6 sind - analog den Wäschespinnen nach Fig. 1A, 1B bis 5 - darüber hinaus mit hier nicht dargestellten Spreizarmen versehen, die weiterhin in entsprechender Weise am Träger 1 befestigt sind.

## Patentansprüche

1. Wäschespinne mit einem vertikalen Träger (1) und mit an dem Träger (1) um jeweils eine Schwenkachse (6) schwenkbar angeordneten Tragarmen (2) für Wäscheleinen, wobei die Tragarme (2) zwischen einer ersten, trägemahen Position und einer zweiten, trägerfemen Position verschwenkbar und derart miteinander gekoppelt sind, dass beim Verschwenken eines der Tragarme (2) die weiteren Tragarme (2) In gleicher Weise mitgeschwenkt werden, und wobei zumindest ein Tragarm (2) ein Mittel zu seiner zwangsweisen Auslenkung aus der ersten Position hinaus beim Aufbringen einer von dem Träger (1) weggerichteten Kraft auf einen der anderen Tragarme (2) aufweist, **dadurch gekennzeichnet, dass** das Mittel zur zwangsweisen Auslenkung des Tragarms (2) einen einerseits um eine Kippachse (18) an dem Tragarm (2) schwenkbaren und andererseits an dem Träger (1) abstützbaren Kipphebel (16) aufweist.

2. Wäschespinne nach Anspruch 1, **dadurch gekennzeichnet, dass** der das Mittel zu seiner zwangsweisen Auslenkung aufweisende Tragarm (2) einem zum Aufbringen der von dem Träger (1) weggerichteten Kraft vorgesehenen Tragarm (2) bezogen auf den Träger (1) gegenüberliegend angeordnet ist.

3. Wäschespinne nach einem der vorhergehenden Ansprüche, **dadurch gekennzeichnet, dass** die Tragarme (2) jeweils mit einem einerseits um eine am Träger (1) angeordnete Halteachse (12) und andererseits um eine am Tragarm (2) angeordnete Anlenkachse (14) schwenkbaren Spreizarm (10) am Träger (1) abgestützt sind.

4. Wäschespinne nach Anspruch 3, **dadurch gekennzeichnet, dass** die Halteachsen (12) der Spreizarme (10) fest am Träger (1) angeordnet sind.

5. Wäschespinne nach einem der vorhergehenden Ansprüche, **dadurch gekennzeichnet, dass** die Schwenkachsen (6) der Tragarme (2) an einer gegenüber dem Träger (1) verschiebbaren Hülse (8) angeordnet sind.

6. Wäschespinne nach einem der vorhergehenden Ansprüche, **dadurch gekennzeichnet, dass** vier Tragarme (2) vorgesehen sind.

7. Wäschespinne nach einem der vorhergehenden Ansprüche, **dadurch gekennzeichnet, dass** ein Tragarm (2) einen Handgriff (38) aufweist, wobei dieser Tragarm (2) zum Aufbringen der von dem Träger (1) weggerichteten Kraft vorgesehen ist.

8. Wäschespinne nach Anspruch 1, **dadurch gekennzeichnet, dass** der Kipphebel (16) die Anlenkachse (14) des korrespondierenden Spreizarmes (10) trägt, wobei die Anlenkachse (14) des Spreizarmes (10) zwischen der Kippachse (18) des Kipphebels (16) und einem an dem Träger (1) abstützbaren Ende des Kipphebels (16) angeordnet ist.

## Claims

1. Rotary clothes dryer having a vertical support (1) and having supporting arms (2) for washing lines, which supporting arms are arranged on the support (1) such that they can be pivoted about a respective pivot pin (6), with it being possible to pivot the supporting arms (2) between a first position close to the support and a second position remote from the support, and the said supporting arms being coupled to one another in such a way that when one of the supporting arms (2) is pivoted, the other supporting arms (2) are also pivoted in the same way, and with at least one supporting arm (2) having a means for forcibly deflecting it out of the first position when a force which is directed away from the support (1) is applied on one of the other supporting arms (2), **characterized in that** the means for forcibly deflecting the supporting arm (2) has a tilting lever (16) which at one end can be pivoted about a tilting pin (18) on the supporting arm (2) and at the other end can be supported against the support (1).

2. Rotary clothes dryer according to Claim 1, **characterized in that** the supporting arm (2) which has the means for forcibly deflecting it is arranged, in relation to the support (1), opposite a supporting arm (2) which is provided for applying the force which is directed away from the support (1).

3. Rotary clothes dryer according to either of the preceding claims, **characterized in that** the supporting arms (2) are each supported against the support (1) with a spreading arm (10) which can be pivoted at one end about a holding pin (12) arranged on the support (1) and at the other end about an articulation pin (14) arranged on the supporting arm (2).

4. Rotary clothes dryer according to Claim 3, **characterized in that** the holding pins (12) of the spreading arms (10) are firmly arranged on the support (1).

5. Rotary clothes dryer according to one of the preceding claims, **characterized in that** the pivot pins (6) of the supporting arms (2) are arranged on a sleeve (8) which can be displaced with respect to the support (1).

6. Rotary clothes dryer according to one of the preceding claims, **characterized in that** four supporting arms (2) are provided.

7. Rotary clothes dryer according to one of the preceding claims, **characterized in that** one supporting arm (2) has a handle (38) and is provided for applying the force which is directed away from the support (1).

8. Rotary clothes dryer according to Claim 1, **characterized in that** the tilting lever (16) is fitted with the articulation pin (14) of the corresponding spreading arm (10), with the articulation pin (14) of the spreading arm (10) being arranged between the tilting pin (18) of the tilting lever (16) and an end of the tilting lever (16) which can be supported against the support (1).

## Revendications

1. Séchoir à linge de type parapluie comprenant un support vertical (1) et des bras de support (2) pour des cordes à linge, disposés sur le support (1) de manière à pouvoir pivoter autour d'un axe de pivotement respectif (6), les bras de support (2) pouvant pivoter entre une première position proche du support et une deuxième position éloignée du support et étant accouplés les uns aux autres de telle sorte que lors du pivotement de l'un des bras de support (2), les autres bras de support (2) soient pivotés en même temps de la même manière, et au moins un bras de support (2) présentant un moyen pour sa déviation forcée hors de la première position lors de l'application d'une force orientée à l'écart du support (1) sur l'un des autres bras de support (2), **caractérisé en ce que** le moyen pour la déviation forcée du bras de support (2) présente un levier de basculement (16) pouvant pivoter d'une part autour d'un axe de basculement (18) sur le bras de support (2) et pouvant d'autre part être supporté sur le support (1).

2. Séchoir à linge de type parapluie selon la revendication 1, **caractérisé en ce que** le bras de support (2) présentant le moyen pour sa déviation forcée est disposé, par rapport au support (1), en face d'un bras de support (2) prévu pour l'application de la force orientée à l'écart du support (1).

3. Séchoir à linge de type parapluie selon l'une quelconque des revendications précédentes, **caractérisé en ce que** les bras de support (2) sont chacun supportés par un bras d'écartement (10) pouvant pivoter d'une part autour d'un axe de fixation (12) disposé sur le support (1) et d'autre part autour d'un axe d'articulation (14) disposé sur le bras de support (2).

4. Séchoir à linge de type parapluie selon la revendication 3, **caractérisé en ce que** les axes de fixation (12) des bras d'écartement (10) sont disposés fixement sur le support (1).

5. Séchoir à linge de type parapluie selon l'une quelconque des revendications précédentes, **caractérisé en ce que** les axes de pivotement (6) des bras de support (2) sont disposés sur une gaine (8) déplaçable par rapport au support (1).

6. Séchoir à linge de type parapluie selon l'une quelconque des revendications précédentes, **caractérisé en ce que** l'on prévoit quatre bras de support (2).

7. Séchoir à linge de type parapluie selon l'une quelconque des revendications précédentes, **caractérisé en ce qu'**un bras de support (2) présente une poignée (38), ce bras de support (2) étant prévu pour appliquer la force orientée à l'écart du support (1).

8. Séchoir à linge de type parapluie selon la revendication 1, **caractérisé en ce que** le levier basculant (16) porte l'axe d'articulation (14) du bras d'écartement correspondant (10), l'axe d'articulation (14) du bras d'écartement (10) étant disposé entre l'axe de basculement (18) du levier de basculement (16) et une extrémité du levier de basculement (16) pouvant être supportée sur le support (1).
